# EUROPÄISCHE PATENTSCHRIFT

(11) **EP 1 447 515 B1**
(45) Veröffentlichungstag und Bekanntmachung des Hinweises auf die Patenterteilung: **18.01.2006**
(21) Anmeldenummer: 04001774.1
(22) Anmeldetag: 28.01.2004
(51) Int. Cl.: E06B 9/174

(54) **Rolltor mit verschieblicher Welle**
Roll-up door with slidable shaft
Porte enroulable avec arbre déplaçable

(30) Priorität: 12.02.2003 DE 20302278 U
(43) Veröffentlichungstag der Anmeldung: 18.08.2004
(73) Patentinhaber: Karl Achenbach GmbH & Co.KG, 66117 Saarbrücken (DE)
(72) Erfinder: Gilges, Fred, Dipl.-Ing., 66128 Saarbrücken (DE); Parino, Jürgen, 66299 Bildstock (DE)
(74) Vertreter: Vièl, Christof

(56) Entgegenhaltungen:
- EP-A- 0 441 330
- DE-A- 1 509 687
- DE-A- 4 105 975
- DE-A- 19 548 263

## Beschreibung

Die Erfindung betrifft ein Rolltor oder einen Rolladen mit in seitlichen Laufschienen laufenden, einen Panzer bildenden Stäben, die über eine drehbare Welle ab- bzw. aufwickelbar sind, wobei die Welle an ihren Enden horizontal verschiebbar gelagert ist.

Derartige Rolltore oder Rolläden sind bekannt. Um beim Abwickeln des Panzers einen zumindest annähernd senkrechten Eintritt des Panzers in den über den seitlichen Laufschienen angeordneten Einlauftrichter zu ermöglichen, muß die Welle während des Abwickelns sich in horizontaler Richtung zu den Laufschienen hin bewegen können. Umgekehrt bewegt sie sich beim Aufwickeln des Panzers von den Laufschienen weg. Diese Bewegung wird durch eine horizontale Verschiebbarkeit der Lagerung der Welle ermöglicht.

Gemäß dem Stand der Technik, beispielsweise der DE 41 05 975 A1, wird diese horizontale Verschiebbarkeit durch eine Rollenlagerung der Welle des Rolltors oder des Rolladens erreicht. Die Lagerplatten, in denen die Wellenenden drehbar angeordnet sind, werden auf Trägerplatten befestigt, welche Rollen aufweisen, die in Schienen geführt sind. Dies bringt jedoch relativ hohe Herstellkosten und einen beträchtlichen Montageaufwand mit sich. Zudem beansprucht die so ausgebildete Baueinheit praktisch den gesamten verfügbaren Platz in der Blendkappe, so daß das Anbringen weiterer Aggregate, z.B. von Endschaltern, kaum möglich ist.

Die DE 22 61 311 A1 beschreibt eine Schiebevorrichtung für Rollflächenlager, bei der ein auf einem Schiebesockel montierter Lagerbock vorgesehen ist, welcher auf der Führungsbasis in den Pfeilrichtungen verschiebbar aufgesetzt ist, wobei der Schicbesockel aus selbstschmierendem Kunststoff besteht. Allerdings baut diese Anordnung , bei der die Führungsbasis im wesentlichen horizontal angeordnet ist, sehr groß, so daß mangels Bauraum die Unterbringung einer Absturzsicherung und ggf. auch eines Motors zwischen dem Rolladenpanzer und der Blendkappe nicht möglich ist.

Aufgabe der Erfindung ist daher, ein Rolltor bzw. einen Rolladen gemäß dem Oberbegriff zu schaffen, der kostengünstiger herstellbar und leichter montierbar ist.

Diese Aufgabe wird erfindungsgemäß dadurch gelöst, daß die Lager der Welle über an den Blendkappen des Rolltors oder Rolladens befestigte Gleitführungen horizontal verschiebbar sind, wobei die Gleitführungen jeweils aus einem von einer klammerförmigen Platte umfaßten, in dieser längsverschieblichen Gleitelement bestehen.

Es hat sich im Rahmen der Erfindung überraschend herausgestellt, daß mit Gleitführungen die horizontale Verschiebbarkeit der Welle des Rolltores bzw. des Rolladens kostengünstiger realisierbar ist. Entgegen den Vorurteilen der Fachwelt kann eine Gleitführung die bei einem Rolltor bzw. einem Rolladen auftretenden Kräfte der Welle aufnehmen ohne zu verkanten und dies bei geringeren Kosten für die Führung als bei den bekannten Rollführungen. Zudem ist die Montage der Gleitführung einfacher als die der Rollführung und die Gleitführung beansprucht weniger Platz auf der Blendkappe, so daß problemlos weitere Aggregate untergebracht werden können.

Eine Weiterbildung der Erfindung besteht darin, daß die Lager der Welle auf Lagerplatten angeordnet sind, welche wiederum auf den Trägerplatten der Gleitführungen befestigt sind.

Schließlich besteht eine Ausbildung der Erfindung, daß die Gleitführungen von den Laufschienen weggerichtet in einem Winkel ω von 1 bis 10° ansteigen.

Nachfolgend wird ein Ausführungsbeispiel der Erfindung anhand von Zeichnungen beschrieben.

Es zeigen
- Fig. 1: eine Blendkappe mit einer crfindungsgemäßen Führung der Welle zu Beginn der Aufwickelbewegung in Draufsicht,
- Fig. 2: die Anordnung gemäß Fig. 1 gegen Ende der Aufwickelbewegung.
- Fig. 3: eine Seitenansicht zu den Fig. 1 und 2,
- Fig. 4: eine Detaildarstellung der Führung der Welle.

Wie aus den Fig. 1 bis 3 hervorgeht, wird ein aus Stäben bestehender Panzer 1 eines Rolltors oder eines Rolladens auf einer Welle 2 befestigt und durch Drehen der Welle 2 auf- bzw. abgewickelt Der Panzer 1 tritt über einen Einlauftrichter 3 in Laufschienen 4 ein. Da zu Beginn der Aufwickelbewegung (Fig. 1) noch wenig Stäbe auf der Welle 2 angeordnet sind, muß diese, um einen zumindest annähernd senkrechten Eintritt des Panzers 1 in die Führungen 4 zu gewährleisten, relativ nahe bei den Führungen angeordnet sein.

Da diese Position jedoch nur die Aufnahme einer geringen Zahl von Stäben auf der Welle 2 erlauben würde, bewegt sich die Welle 2 im Laufe der Aufwickelbewegung auf einer im wesentlichen horizontalen Ebene von den Laufschienen 4 weg (Fig. 2).

Dies wird erfindungsgemäß ermöglicht durch im wesentlichen horizontal angeordnete Gleitführungen 5, auf denen die Lager der Welle 2 angeordnet sind. Es ist zweckmäßig, daß die Gleitführungen 5 von den Laufschienen 4 weggerichtet in einem Winkel ω von 1 bis 10° ansteigen.

Die Gleitführungen 5 werden auf den Blendkappen 6 befestigt und weisen eine Trägerplatte 7 auf, auf der wiederum die Lagerplatte 8 befestigt ist, die das Lager der Welle 2 trägt.

Der Aufbau der Gleitführungen 5 im Detail ist aus Fig. 4 zu ersehen. Von einer glatten, klammerförmigen Platte 9 ist ein Gleitelement 10 mit beidseitiger reibungsmindemder Beschichtung 11 umfaßt, so daß es nur in Längsrichtung der Platte 9 beweglich ist. Das Gleitelement 10 weist eine Trägerplatte 7 auf, auf der im vorliegenden Beispiel die Lagerplatte 8 angeordnet ist.

## Patentansprüche

1. Rolltor oder Rolladen mit in seitlichen Führungen laufenden, einen Panzer bildenden Stäben, die über eine drehbare Welle ab- bzw. aufwickelbar sind, wobei die Welle an ihren Enden horizontal verschiebbar gelagert ist, **dadurch gekennzeichnet, daß** die Lager der Welle (2) über an den Blendkappen (6) des Rolltors oder Rolladens befestigte Gleitführungen (5) horizontal verschiebbar sind, wobei die Gleitführungen (5) jeweils aus einem von einer klammerförmigen Platte (9) umfaßten, in dieser längsverschieblichen Gleitelement (10) bestehen.

2. Rolltor oder Rolladen gemäß Anspruch 1, **dadurch gekennzeichnet, daß** die Lager der Welle (2) auf Lagerplatten (8) angeordnet sind, welche wiederum auf den Trägerplatten (7) der Gleitführungen (5) befestigt sind.

3. Rolltor oder Rolladen gemäß einem der vorhergehenden Ansprüche, **dadurch gekennzeichnet, daß** die Gleitführungen (5) von den Laufschienen (4) weggerichtet in einem Winkel ω von 1 bis 10° ansteigen.

## Claims

1. Roll-up door or roll-up shutter having slats that run in lateral guides and form a curtain, said slats being unwound from or wound up onto a rotatable shaft supported at its ends such that it is horizontally slidable, **characterised in that** the bearings for the shaft (2) can slide horizontally in sliding guides (5) attached to the cover caps (6) of the roll-up door or roll-up shutter, each of said sliding guides (5) consisting of a slidable element (10) that is embraced by a clasp-like plate (9) in which the slidable element (10) can slide longitudinally.

2. Roll-up door or roll-up shutter according to claim 1, **characterised in that** the bearings for the shaft (2) are mounted on bearing plates (8) which, in turn, are attached to the carrier plates (7) of the sliding guides (5).

3. Roll-up door or roll-up shutter according to one of the preceding claims, **characterised in that** the sliding guides (5) ascend away from the guide rails at an angle omega of 1 to 10°.

## Revendications

1. Porte roulante ou volet roulant avec des lames circulant dans des guides latéraux et formant un tablier et qui peuvent être enroulées et déroulés sur un arbre rotatif, l'arbre étant logé de sorte à pouvoir être déplacé horizontalement sur ses extrémités, **caractérisé en ce que** les logements de l'arbre (2) peuvent être déplacés horizontalement par l'intermédiaire de guides coulissants (5) fixés aux joues latérales (6) de la porte roulante ou du volet roulant, les guides coulissants (5) étant composés chacun d'un élément de glissement (10) entouré d'une plaque en forme de pince (9) dans laquelle il peut se déplacer longitudinalement.

2. Porte roulante ou volet roulant selon la revendication 1, **caractérisé en ce que** les logements de l'arbre (2) sont disposés sur des plaques de logement (8) qui elles-mêmes sont fixées sur les plaques support (7) des guides coulissants (5).

3. Porte roulante ou volet roulant selon l'une des revendications précédentes, **caractérisé en ce que** les guides coulissants (5) montent d'un angle ω compris entre 1 et 10° en s'éloignant des glissières (4).
